# EUROPÄISCHE PATENTANMELDUNG

(11) **EP 1 036 606 A1**
(43) Veröffentlichungstag der Anmeldung: **20.09.2000**
(21) Anmeldenummer: 00105563.1
(22) Anmeldetag: 16.03.2000
(51) Int. Cl.: B21D 9/07, B21D 7/024

(54) **Biegevorrichtung, insbesondere Dornbiegevorrichtung**

(30) Priorität: 17.03.1999 DE 29904878 U
(71) Anmelder: RASI MASCHINENBAU UND -HANDELS GMBH, D-75428 Illingen (DE)
(72) Erfinder: Rapp, Heinrich, 75447 Tiefenbach (DE)
(74) Vertreter: Leitner, Waldemar, Dr. techn.

(57) **Zusammenfassung**

Die Erfindung betrifft eine Biegevorrichtung, insbesondere Dornbiegevorrichtung, die eine erste Biegeeinrichtung (10) mit einem ersten Biegekopf (11) sowie eine Vorschubeinrichtung (31) zum Vorschub des Biegeteils (B) zum ersten Biegekopf (11) der ersten Biegeeinrichtung (10) aufweist.

Erfindungsgemäß ist vorgesehen, daß ausgerichtet zur ersten Biegeeinrichtung (10) mindestens eine zweite Biegeeinrichtung (20) angeordnet ist, die einen zweiten Biegekopf (21) aufweist, der entgegengesetzt zum ersten Biegekopf (11) der ersten Biegeeinrichtung (10) orientiert ist, und daß die Vorschubeinrichtung (31) für das Biegeteil (B) verschiebbar auf einer die mindestens zwei Biegeeinrichtungen (10, 20) verbindenden Brücke (30) angeordnet ist.

## Beschreibung

Die Erfindung betrifft eine Biegevorrichtung, insbesondere eine Dornbiegevorrichtung, die eine erste Biegeeinrichtung mit einem ersten Biegekopf sowie eine Vorschubeinrichtung zum Vorschub des Biegeteils zum ersten Biegekopf der ersten Biegeeinrichtung aufweist.

Eine derartige, als Dornbiegevorrichtung ausgebildete Biegevorrichtung ist bekannt. Nachteilig daran ist, daß bei den bekannten Dornbiegevorrichtungen - je nach Ausrichtung des Biegekopfs - entweder nur ein Linksbiegen oder nur ein Rechtsbiegen des Biegeteils möglich ist. Für den Fall, daß in ein Biegeteil sowohl linksgebogene als auch rechtsgebogene Abschnitte eingebracht werden sollen, ist es in nachteiliger Art und Weise erforderlich, das Biegeteil der einen Dornbiegevorrichtung zu entnehmen, zu einer entgegengesetzt biegenden zweiten Dornbiegevorrichtung zu transportieren, in diese einzusetzen und auszurichten. Dies besitzt nicht nur den Nachteil, daß diese Vorgangsweise äußerst umständlich und zeitaufwendig und daher unwirtschaftlich ist, sondern die bei der bekannten Vorgangsweise erforderliche Montage des Biegeteils in der zweiten Dornbiegevorrichtung vermindert außerdem die Genauigkeit in der Abfolge der Biegeabschnitte.

Es ist daher Aufgabe der Erfindung, eine Biegevorrichtung der eingangs genannten Art derart weiterzuentwickeln, daß in einer Aufspannung sowohl linksgebogene als auch rechtsgebogene Biegeabschnitte in ein Biegeteil einbringbar sind.

Diese Aufgabe wird erfindungsgemäß dadurch gelöst, daß ausgerichtet zur ersten Biegeeinrichtung mindestens eine zweite Biegeeinrichtung angeordnet ist, die einen zweiten Biegekopf aufweist, der entgegengesetzt zum ersten Biegekopf der ersten Biegeeinrichtung orientiert ist, und das die Vorschubeinrichtung für das Biegeteil verschiebbar auf einer die mindestens zwei Biegeeinrichtungen verbindenden Brücke angeordnet ist.

Die erfindungsgemäßen Maßnahmen bewirken in vorteilhafter Art und Weise, daß das Biegeteil in einer einzigen Aufspannung von der ersten - zum Beispiel linksbiegenden - Biegeeinrichtung zur zweiten - zum Beispiel rechtsbiegenden - Biegeeinrichtung transportiert werden kann. Dies ermöglicht es vorteilhafterweise, in einer einzigen Aufspannung in ein Biegeteil sowohl linksgebogene als auch rechtsgebogene Abschnitte einzubringen, ohne daß man - wie bisher - gezwungen ist, das Biegeteil aus der ersten Biegeeinrichtung zu entnehmen, zu der zweiten Biegeeinrichtung zu transportieren und in diese einzuspannen sowie auszurichten. Die erfindungsgemäße Biegevorrichtung erlaubt desweiteren einen automatischen Wechsel der Biegeeinrichtung, da das Verschieben des Biegeteils von der einen Biegeeinrichtung zur anderen Biegeeinrichtung durch die erfindungsgemäß vorgesehene Brücke leicht automatisierbar ist. Desweiteren wird die Biegefreiheit der erfindungsgemäßen Biegeeinrichtung erhöht, da Kollisionen des Biegeteils mit der Biegevorrichtung vermieden werden können, indem von der einen Biegeeinrichtung zur anderen Biegeeinrichtung gewechselt wird. Ein weiterer Vorteil der erfindungsgemäßen Biegevorrichtung besteht darin, daß es in vorteilhafter Art und Weise möglich ist, bei einem Biegekopf die Biegewerkzeuge zu wechseln, während mit dem anderen Biegekopf der eigentliche Biegevorgang durchgeführt wird.

Vorteilhafte Weiterbildungen der Erfindung sind Gegenstand der Unteransprüche.

Weitere Einzelheiten und Vorteile der Erfindung sind dem Ausführungsbeispiel zu entnehmen, das im folgenden anhand der einzigen Figur näher beschrieben wird. Es zeigt:
- Figur 1: ein Ausführungsbeispiel einer Biegevorrichtung.

Das in Figur 1 dargestellte, allgemein mit 1 bezeichnete Ausführungsbeispiel einer Biegevorrichtung gliedert sich prinzipiell in eine erste Biegeeinheit 10 mit einem ersten Biegekopf 11, eine zweite Biegeeinrichtung 20 mit einem zweiten Biegekopf 21 und eine diese beiden Biegeeinrichtungen 10, 20 verbindende Brücke 30. Die bei dem beschriebenen Ausführungsbeispiel verwendeten Biegeköpfe 11, 21 sind an und für sich bekannt und müssen daher nicht mehr näher beschrieben werden. Es soll hier nur angeführt werden, daß die Biegerichtung des ersten Biegekopfes 11 entgegengesetzt orientiert zur Biegerichtung des zweiten Biegekopfes 21 ausgeführt ist: Demzufolge ist in dem hier gezeigten Fall der erste Biegekopf rechtsbiegend und der zweite Biegekopf linksbiegend ausgeführt. Ein Biegewerkzeug 12 des ersten Biegekopfes 11 ist daher von seiner in Figur 1 durchgezogen dargestellten Stellung in seiner in dieser Figur strichliert dargestellten Stellung bewegbar. Entsprechendes gilt für das Biegewerkzeug 22 des zweiten Biegekopfes 21. Mindestens eine und vorzugsweise jede der beiden Biegeeinrichtungen 10, 20 weist eine Linearführung 13 bzw. 23 auf, auf der - angetrieben von einer vorzugsweise als Riemenantrieb 32 ausgebildeten Antriebseinrichtung 31 - die die beiden Biegeeinrichtungen 10, 20 verbindende Brücke 30 längsverschieblich angeordnet ist. Auf einer Schiene 35 der Brücke 30 ist eine Spann- und/oder Dreheinrichtung 36 angeordnet, in der das Biegeteil B einspannbar und gegebenenfalls um seine Längsachse drehbar ist.

Die Funktionsweise der Biegevorrichtung 1 ist nun wie folgt:

Bei der nachstehenden Beschreibung wird davon ausgegangen, daß in das Biegeteil B zuerst ein rechtsgebogener Abschnitt eingebracht werden soll. Demzufolge wird das Biegeteil B in die Spann-/Dreheinrichtung 36 eingespannt und von der Antriebseinheit 33 zum ersten Biegekopf 11 der Biegeeinrichtung 10 vorgeschoben. Soll nun nach der Durchführung des entsprechenden Biegevorgangs in das Biegeteil B ein linksgebogener Biegeabschnitt eingespannt werden, so wird in an und für sich bekannter und daher nicht näher beschriebener Art und Weise das Biegeteil B vom Biegewerkzeug 12 des ersten Biegekopfes 11 gelöst und die Spann-/Dreheinheit 36 wird über die Brücke 30 zusammen mit dem eingespannten Biegeteil B zur zweiten Biegeeinrichtung 20 bewegt. Dann wird das Biegeteil B in das Biegewerkzeug 22 des zweiten Biegekopfes 21 der zweiten Biegeeinrichtung 20 eingebracht und der entsprechender Biegevorgang durchgeführt.

Durch die beschrieben Biegevorrichtung 1 ist es somit in vorteilhafter Art und Weise möglich, in ein Biegeteil B in einer einzigen Aufspannung aufeinanderfolgend linksgerichtete und rechtsgerichtete Biegeabschnitte einzubringen. Durch ein Verdrehen des Biegeteils B durch die Spann-/Dreheinheit 36 ist auch ein dreidimensionales Biegen mit links- und/oder rechtsgerichteten Wendungen möglich.

Bezüglich des Abstandes zwischen den beiden Biegeeinrichtung 10, 20 wird bevorzugt, daß diese derart aufeinander abgestimmt angeordnet sind, daß zwischen diesen beiden Biegeeinrichtungen 10, 20 ein derartiger Zwischenraum vorhanden ist, daß durch diesen Zwischenraum das Biegeteil B - gegebenenfalls mit der Spann-/Dreheinheit 36 bis zum Ende der beiden Linearführungen 13, 23 der beiden Biegeeinrichtungen 10, 20 vorgeschoben werden kann. Hierdurch ist es möglich, vor den Biegeeinrichtungen 10, 20 eine weitere Biegeeinrichtung (nicht gezeigt) - vorzugsweise eine Ringbiegevorrichtung - anzuordnen, der das Biegeteil B dann zuführbar ist.

## Patentansprüche

1. Biegevorrichtung, insbesondere Dombiegevorrichtung, die eine erste Biegeeinrichtung (10) mit einem ersten Biegekopf (11) sowie eine Vorschubeinrichtung (31) zum Vorschub des Biegeteils (B) zum ersten Biegekopf (11) der ersten Biegeeinrichtung (10) aufweist, dadurch gekennzeichnet, daß ausgerichtet zur ersten Biegeeinrichtung (10) mindestens eine zweite Biegeeinrichtung (20) angeordnet ist, die einen zweiten Biegekopf (21) aufweist, der entgegengesetzt zum ersten Biegekopf (11) der ersten Biegeeinrichtung (10) orientiert ist, und daß die Vorschubeinrichtung (31) für das Biegeteil (B) verschiebbar auf einer die mindestens zwei Biegeeinrichtungen (10, 20) verbindenden Brücke (30) angeordnet ist.

2. Biegevorrichtung nach Anspruch 1, dadurch gekennzeichnet, daß mindestens eine der Biegeeinrichtungen (10, 20) eine Linearführung (13, 23) aufweist, auf der die Brücke (30) linear verschiebbar ist.

3. Biegevorrichtung nach Anspruch 2, dadurch gekennzeichnet, daß zwei Biegeeinrichtungen (10, 20) jeweils eine Linearführung (13, 23) für die Brücke (30) aufweisen.

4. Biegevorrichtung nach einem der vorangehenden Ansprüche, dadurch gekennzeichnet, daß die Vorschubeinrichtung (31) des Biegeteils (B) eine Antriebseinrichtung (33) aufweist, durch die die Brücke (30) in Vorschubrichtung des Biegeteils (B) bewegbar ist.

5. Biegevorrichtung nach einem der vorangehenden Ansprüche, dadurch gekennzeichnet, daß die Brücke (30) eine Schiene (35) aufweist, entlang der eine Spann- und/oder Dreheinrichtung (36) zwischen zwei Biegeeinrichtungen (10, 20) verschiebbar ist.

6. Biegevorrichtung nach Anspruch 5, dadurch gekennzeichnet, daß durch die Spann- und/oder Dreheinheit (36) das Biegeteil (B) um seine Längsachse drehbar ist.

7. Biegevorrichtung nach einem der vorangehenden Ansprüche, dadurch gekennzeichnet, daß die erste (10) und die zweite Biegeeinrichtung (20) derart angeordnet sind, daß zwischen den Biegeköpfen (11, 21) ein Zwischenraum ausgebildet ist, durch den das Biegeteil (B) vorschiebbar ist.

8. Biegevorrichtung nach einem der vorangehenden Ansprüche, dadurch gekennzeichnet, daß mindestens eine der Biegeköpfe (11, 21) ein Dornbiegekopf ist.

9. Biegevorrichtung nach einem der vorangehenden Ansprüche, dadurch gekennzeichnet, daß zwischen den Biegeköpfen (11, 21) der Biegeeinrichtungen (10, 20) der Biegevorrichtung (1) eine weitere Biegevorrichtung anordbar ist.

10. Biegevorrichtung nach Anspruch 9, dadurch gekennzeichnet, daß die weitere Biegevorrichtung eine Ringbiegevorrichtung ist.
